# EUROPÄISCHE PATENTANMELDUNG

(11) **EP 0 124 047 A2**
(43) Veröffentlichungstag der Anmeldung: **07.11.1984**
(21) Anmeldenummer: 84104497.7
(22) Anmeldetag: 19.04.1984
(51) Int. Cl.: H01Q 21/29

(54) **Rundempfangsantenne**

(30) Priorität: 21.04.1983 DE 3314387
(71) Anmelder: Rohde & Schwarz GmbH & Co. KG, D-81671 München (DE)
(72) Erfinder: Stark, Axel, D-8000 München 83 (DE)
(74) Vertreter: Graf, Walter, Dipl.-Ing.

(57) **Zusammenfassung**

Um einen optimalen Rundempfang beliebig polarisierter Wellen aus allen Azimut- und Elevationsbereichen und die Ausblendung von Störsignalen aus vorbestimmten Richtungen zu ermöglichen, wird eine Drehkreuzantenne mit einer Vertikalantenne über einen einstellbaren Phasenschieber und ein einstellbares Dämpfungsglied oder einen einstellbaren Verstärker zusammengeschaltet.

## Beschreibung

Die Erfindung betrifft eine Rundempfangsantenne laut Oberbegriff des Hauptanspruches.

Es ist bekannt, eine aus zwei gekreuzten horizontalen Dipolen bestehende Drehkreuzantenne mit einer Vertikalantenne auf einem Mast zusammenzubauen (Antenne HE 002 und HE 001 der Firma Rohde & Schwarz, Radiomentor-Elektronik 1974, Heft 10, Seite 390). Die beiden getrennten Antennen sind hier zwar nicht elektrisch zusammengeschaltet sondern können getrennt je nach den gewünschten Empfangsbedingungen einzeln an einen Empfängereingang angeschlossen werden. Dieses bekannte Antennensystem besitzt jedoch eine Empfangsmöglichkeit aus allen Richtungen bei beliebiger Polarisation.

In neuerer Zeit werden insbesondere für den Grenz- und Kurzwellenbereich immer mehr Empfangssysteme gebraucht, die es ermöglichen, starke Störsignale aus bestimmten Richtungen möglichst zu unterdrücken und trotzdem im übrigen Bereich unter allen Azimut- und Elevationswinkeln einen optimalen Rundempfang von Signalen beliebiger Polarisation zu ermöglichen. Die bisher üblichen Antennensysteme sind für diesen Zweck nicht optimal geeignet.

Es ist daher Aufgabe der Erfindung, ein Rundempfangsantennensystem zu schaffen, dass diese Aufgabe optimal löst.

Diese Aufgabe wird ausgehend von einer Rundempfangsantenne laut Oberbegriff des Hauptanspruches durch dessen kennzeichnende Merkmale gelöst. Eine vorteilhafte Weiterbildung ergibt sich aus dem Unteranspruch.

Die Erfindung geht aus von der Erkenntnis, dass ein an sich gekanntes Antennensystem bestehend aus einer horizontalen Drehkreuzantenne und einer Vertikalantenne beim elektrischen Zusammenschalten dieser beiden getrennten Antennen ein räumliches halbkugelförmiges Empfangsdiagramm für beliebige Polarisation besitzt und nur in einem schmalen Winkelbereich in einer bestimmten Elevation eine trichterförmige Einsattelung besitzt, nämlich dort, wo die zusammengeführten Ausgangssignale der beiden Antennen um 180° in der Phase gegeneinander verschoben sind und sich daher auslöschen und in der Elevation dort, wo gerade das Vertikaldiagramm der Drehkreuzantenne gegenläufig ist zu dem Vertikaldiagramm der Stabantenne. Ausgehend von dieser theoretischen Erkenntnis wird durch die erfindungsgemässe Massnahme des Zwischenschaltens eines einstellbaren Phasenschiebers und eines einstellbaren Verstärkers bzw. Dämpfungsgliedes zwischen die beiden Antennenausgänge erreicht, dass auf rein elektrischem Wege diese räumliche trichterförmige Nullstelle des räumlichen halbkugelförmigen Rundstrahldiagrammes sowohl-im-Azimut als auch in der Elevation genau auf einen eventuellen Störsender ausgerichtet werden kann und der Empfang dieser Störsignale dadurch ausgeblendet werden kann,während das Antennensystem im übrigen Bereicht optimale Rundempfangseigenschaften für Nutzsignale beliebiger Polarisation besitzt. Der Azimut wird hierbei durch den Phasenschieber und die Elevation durch den Verstärker bzw. das Dämpfungsglied eingestellt. Beide Einstellungen sind unabhängig voneinander, über den zwischengeschalteten Verstärker bzw. das Dämpfungsglied kann die Grösse der Empfangssignale der beiden Antennen getrennt voneinander eingestellt werden und auf diese Weise das Vertikaldiagramm der Vertikalantenne und das Vertikaldiagramm der Drehkreuzantenne unabhängig voneinander geändert werden.

Zur Ausblendung einer mit einer bestimmten Polarisation empfangenen Störstrahlung ist es an sich bekannt, einen horizontalen und einen vertikalen Dipol über ein einstellbares Phasenglied und gegebenenfalls auch über einen einstellbaren Verstärker zusammenzuschalten und über eine vom Empfänger gesteuerte Steuereinrichtung den Phasenschieber so zu steuern, dass gerade die mit der vorbestimmten Polarisation empfangene Strahlung unterdrückt wird (GB-PS 2 011 726). Der Verstärker wird hierbei so gesteuert, dass die Amplitude der beiden unterschiedlich polarisierten Dipole gleich ist um dadurch eine scharfe Einsattelung des Strahlungsdiagrammes für die unterschiedliche Polarisation und damit für die Ausblendung der ungewünschten Polarisation zu erreichen. Durch die Anwendung dieser für die Ausblendung.,unterschiedlich polarisierter Schwingungen vorgesehene Massnahme bei einem bekannten Antennensystem der eingangs erwähnten Art wird erstmals eine Rundstrahlantenne für den optimalen Empfang von Signalen beliebiger Polarisation und die optimale Ausblendung einer aus beliebiger Richtung und Elevation einfallenden Störstrahlung geschaffen, also ein Antennensystem, das die eingangs erwähnte Aufgabe optimal löst.

Die Erfindung wird im folgenden anhand schematischer Zeichnungen an einem Ausführungsbeispiel näher erläutert.

Figur 1 zeigt das Prinzipschaltbild einer erfin- dungsgemässen Rundempfangsantenne bestehend aus einer aktiven Drehkreuzantenne 1 und einer vertikalen aktiven.Stabantenne 2. Die Drehkreuzantenne besteht aus zwei unter 90° gekreuzten horizontalen Dipolen 3 und 4, die aus Grunden der übersichtlichkeit in der Figur in einer Ebene-dargestellt sind, in Wirklichkeit jedoch räumlich gekreuzt horizontal über dem Boden angeordnet sind. Die Ausgänge der beiden horizontalen Dipole 3 und 4 sind in bekannter Weise über einen Phasenschieber 5 unter 90⁰⁻Phasenverschiebung zusammengeschaltet und mit dem Eingang eines Empfängers 6 verbunden. Der Ausgang der Stabantenne 2 ist über einen einstellbaren Phasenschieber 7 und einen einstellbaren Verstärker 8 bzw. ein einstellbares Dämpfungsglied ebenfalls mit dem Eingang des Empfängers 6 verbunden. Das Empfangssignal der Drehkreuzantenne 1 erhält innerhalb der Drehkreuzantenne eine Phasenverschiebung, die dem Azimutwinkel der einfallenden Welle proportional ist. Die Stabantenne 2 dagegen erzeugt an ihrem Ausgang eine Empfangsspannung, deren Phase unabhängig vom Azimutwinkel der empfangenen Welle ist. Wenn die Phase eines bestimmten über die Antenne 2 empfangenen Signals um 180° gegenüber dem aus einer bestimmten Richtung empfangenen Signal der Drehkreuzantenne phasenverschoben ist, wird dieses Signal bei Amplitudengleichheit ausgelöscht. Durch den Phasenschieber 7 kann damit für beliebige Azimutwinkel die Auslöschung der aus dieser Richtung empfangenen Signale eingestellt werden, für alle anderen Azimutrichtungen besitzt die erfindungsgemässe Antenne dagegen optimale Empfangseigenschaften, da für andere Azimutwinkel der Drehkreuzantenne eine von 180° abweichende Phasenverschiebung gegenüber dem Signal der Stabantenne besteht und die Signale sich daher nicht aufheben. Auf diese Weise kann ein aus einem bestimmten Azimutwinkel einfallendes Störsignal ausgeblendet werden und die erfindungsgemässe Antenne empfängt dann nur mit optimalen Eigenschaften die aus anderen Richtungen einfallenden Nutzsignale.

Der Phasenschieber 7 könnte natürlich genauso gut in der Verbindungsleitung zwischen der Drehkreuzantenne 1 und dem Zusanmenschaltungspuhkt beider Antennen angeordnet sein, wesentlich ist nur, daß eine relative Phasenverschiebung zwischen den Ausgangssignalen der Antennen 1 und 2 einstellbar ist. Anstelle der Stabantenne 2, die unsymmetrisch gegenüber dem Boden 9 erregt ist, könnte auch ein symmetrischer vertikaler Dipol verwendet werden.

Das Vertikaldiagramm der Drehkreuzantenne 1 ist gerade gegenläufig zu dem Vertikaldiagramm der Stabantenne 2, wie dies Fig.2 zeigt. Durch Dämpfung bzw. Verstärkung der Ausgangsspannung einer der beiden Antennen 1 oder 2 kann die Nullstelle 10 des Strahlungsdiagrammes unabhängig vom Azimut in der Elevation geschwenkt werden, wie dies gestrichelt für eine entsprechende Dämpfung des Vertikaldiagrammes der beiden Antennen 1 und 2 in Fig.2 schematisch angedeutet ist und wodurch die Nullstelle 10 der Elevation zwischen den Winkelbereichen 11, 12 und 13 geändert werden kann. Dies kann durch den zusätzlich noch vorgesehenen einstellbaren Verstärker 8 bzw. ein entsprechend einstellbares Dämpfungsglied erreicht werden, das wiederum genauso gut in der Zuleitung zur Drehkreuzantenne 1 angeordnet sein könnte. Damit kann auch das Vertikaldiagramm optimal auf die Ausblendung eines störenden Signals ausgerichtet werden, was insbesondere im Kurzwellenbereich wichtig ist. Mit dem einstellbaren Dämpfungsglied bzw. Verstärker 8 können auch Unterschiede der beiden Empfangsspannungen der Antennen 1 und 2 ausgeglichen werden, die sich aufgrund der Polarisation der empfangenen Wellen ergeben.

Der Phasenschieber 7 bzw. die Einrichtung 8 zur Amplitudenbeeinflussung der Empfangssignale können entweder unmittelbar am Fusspunkt der Antennen 1 bzw. 2 eingebaut sein, sie können aber auch in abgesetzten Geräten beispielsweise im Empfänger 6 oder in der Zuleitung dazu untergebracht sein, jedoch vor dem Zusammenschaltungspunkt der Antennen 1 und 2. Letzteres ist beispielsweise für eine Nachrüstung einer schon vorhandenen Antennenanlage von Vorteil oder dann, wenn mehrere Empfänger an eine gemeinsame Antennenanlage angeschaltet sind.

Die Phasenverschiebung bzw. Einstellung der Dämpfung bzw. Verstärkung kann von dem Benutzer von Hand erfolgen, es ist jedoch auch eine Automatisierung möglich, wenn entsprechende Kriterien zur

Ausblendung von entsprechenden Störsignalen vorhanden sind. So ist es beispielsweise möglich, über eine geeignete Steuerschaltung 14 den Phasenschieber 7 und/oder den einstellbaren Verstärker bzw. das einstellbare Dämpfungsglied 8 automatisch so in Abhängigkeit von dem Empfangssignal zu steuern, dass ein bestimmtes Störsignal ausgeblendet. wird. Dazu ist es lediglich nötig, dass beispielsweise elektronisch der ganze Azimut- und Elevationswinkelbereich ab^{g}e-sucht wird. Besonders einfach können so Störsignale ausgeblendet werden, wenn der Nutzsignal-Sender eine entsprechende Kennung mitausstrahlt, so dass die Steuerschaltung 14 zwischen Nutzsignalen und Störsignalen unterscheiden kann.

## Patentansprüche

1. Rundempfangsantenne mit einer aus mindestens zwei gekreuzten horizontalen Dipolen bestehenden Drehkreuzantenne und einer Vertikalantenne, dadurch gekennzeichnet, dass die Ausgänge der beiden Antennen .(1,2) über einen einstellbaren Phasenschieber (7) sowie ein einstellbares Dämpfungsglied und/oder einen einstellbaren Verstärker (8) zusammengeschaltet sind.

2. Antenne nach Anspruch 1, dadurch gekennzeichnet, dass der einstellbare Phasenschieber (7) und/ oder das Dämpfungsglied bzw. der Verstärker (8) über eine in Abhängigkeit vom Empfangssignal gesteuerte Steuerschaltung (14) automatisch einstellbar ist.
